# EUROPÄISCHE PATENTSCHRIFT

(11) **EP 1 759 075 B1**
(45) Veröffentlichungstag und Bekanntmachung des Hinweises auf die Patenterteilung: **26.03.2008**
(21) Anmeldenummer: 06723013.6
(22) Anmeldetag: 09.02.2006
(51) Int. Cl.: E04H 6/22

(54) **LAGERVORRICHTUNG ZUM LAGERN VON WAREN**
STORAGE DEVICE FOR STORING GOODS
DISPOSITIF DE STOCKAGE POUR STOCKER DES MARCHANDISES

(30) Priorität: 23.02.2005 DE 102005008286
(43) Veröffentlichungstag der Anmeldung: 07.03.2007
(73) Patentinhaber: Dürr Systems GmbH, 70435 Stuttgart (DE)
(72) Erfinder: GRETHER, Wolfgang, 79639 Grenzach-Wyhlen (DE)
(74) Vertreter: Hörner, Andreas
(86) Internationale Anmeldenummer: PCT/EP2006/001145
(87) Internationale Veröffentlichungsnummer: WO 2006/089645

(56) Entgegenhaltungen:
- DE-A1- 3 518 183
- FR-A- 1 331 341
- PATENT ABSTRACTS OF JAPAN Bd. 1997, Nr. 10, 31. Oktober 1997 (1997-10-31) & JP 09 158513 A (ISHIKAWAJIMA HARIMA HEAVY IND CO LTD; ISHIKAWAJIMA TRANSPORT MACH CO L), 17. Juni 1997 (1997-06-17)
- PATENT ABSTRACTS OF JAPAN Bd. 1998, Nr. 08, 30. Juni 1998 (1998-06-30) & JP 10 068244 A (SUMITOMO HEAVY IND LTD), 10. März 1998 (1998-03-10)
- PATENT ABSTRACTS OF JAPAN Bd. 013, Nr. 397 (P-928), 5. September 1989 (1989-09-05) & JP 01 144116 A (NEC CORP), 6. Juni 1989 (1989-06-06)

## Beschreibung

Die vorliegende Erfindung betrifft eine Lagervorrichtung zum Lagern von Waren, die auf jeweils einem Warenträger angeordnet sind, wobei die Lagervorrichtung mindestens ein Lagerfach, das in einem belegten Zustand einen mit einer Ware beladenen Warenträger und in einem unbelegten Zustand einen unbeladenen Warenträger aufnimmt, und mindestens eine Warenträgeraustauschvorrichtung umfasst, welche

in einem Beladungsvorgang einen unbeladenen Warenträger aus dem Lagerfach ausbringt und einen beladenen Warenträger in das Lagerfach einbringt und/oder

in einem Entladungsvorgang einen unbeladenen Warenträger in das Lagerfach einbringt und einen beladenen Warenträger aus dem Lagerfach ausbringt,
wobei die Warenträgeraustauschvorrichtung mindestens eine erste Aufnahme für einen beladenen Warenträger und mindestens eine zweite Aufnahme für einen unbeladenen Warenträger aufweist.

Eine solche Lagervorrichtung ist aus der DE 35 18 183 C2 bekannt. Diese bekannte Lagervorrichtung, die alle Merkmale des Oberbegriffs des Anspruchs 1 enthält, bildet einen Bestandteil eines automatisch gesteuerten Parkhauses und dient zum Lagern von Kraftfahrzeugen, die auf jeweils einer Palette angeordnet sind, in den Lagerfächern eines Lagerregals.

Diese bekannte Lagervorrichtung umfasst eine Warenträgeraustauschvorrichtung in Form eines Regalförderzeugs mit ersten Gabelelementen zur Aufnahme einer beladenen Palette und mit zweiten Gabelelementen zur Aufnahme einer unbeladenen Palette. Bei einem Beladungsvorgang, der mit diesem Regalförderzeug durchgeführt wird, erfolgt in einem seriellen Ablauf zuerst die Entnahme einer unbeladenen Palette aus dem zu beladenden Lagerfach und anschließend die Einlagerung der beladenen Palette von dem Regalförderzeug in das Lagerfach.

Der vorliegenden Erfindung liegt die Aufgabe zugrunde, eine Lagervorrichtung der eingangs genannten Art zu schaffen, welche einen raschen Beladungsvorgang und/oder einen raschen Entladungsvorgang ermöglicht.

Diese Aufgabe wird bei einer Lagervorrichtung mit den Merkmalen des Oberbegriffs von Anspruch 1 erfindungsgemäß dadurch gelöst, dass die Warenträgeraustauschvorrichtung eine Bewegungseinrichtung Zum Erzeugen einer Relativbewegung der Aufnahmen zwischen der ersten Aufnahme und der zweiten Aufnahme der Warenträgeraustauschvorrichtung umfasst.

Durch eine solche Relativbewegung zwischen der ersten Aufnahme und der zweiten Aufname der Warenträgeraustauschvorrichtung bei einem Beladungsvorgang ist es nicht mehr, wie bei der Lagervorrichtung gemäß der DE 35 18 183 C2, erforderlich, dass die Entnahme des unbeladenen Warenträgers und die Einlagerung des beladenen Warenträgers sequentiell nacheinander erfolgen; vielmehr können diese beiden Vorgänge einander zeitlichüberlappen oder gar vollständig gleichzeitig erfolgen. Hierdurch wird die für einen Beladungsvorgang erforderliche Zykluszeit deutlich verringert.

Entsprechendes gilt für einen Entladungsvorgang. Da bei der erfindungsgemäßen Lagervorrichtung das Einbringen eines unbeladenen Warenträgers In das Lagerfach und das Ausbringen eines beladenen Warenträgers aus dem Lagerfach einander zeitlich überschneiden können, wird auch die für einen Entladungsvorgang erforderliche Zykluszeit gegenüber der bekannten Lagervorrichtung deutlich reduziert.

Die für einen Beladungsvorgang bzw. für einen Entladungsvorgang von der erfindungsgemäßen Lagervorrichtung benötigte Zeit entspricht der Zykluszeit einer Lagervorrichtung mit einem Regalbediengerät, welches jeweils nur einen (beladenen oder unbeladenen) Warenträger handhaben kann, weil es nur eine einzige Aufnahme für einen Warenträger aufweist. Dabei bleibt aber bei der erfindungsgemäßen Lagervorrichtung das Grundprinzip erhalten, dass bei einem Beladungsvorgang oder Entladungsvorgang lediglich beladene und unbeladene Warenträger gegeneinander ausgetauscht werden, so dass es nicht erforderlich ist, die unbeladenen Warenträger in dem Lagersystem zu handeln, was zusätzlichen Raum und zusätzliche födertechnische Einrichtungen erfordern würde.

Bei einer bevorzugten Ausgestaltung der erfindungsgemäßen Lagervorrichtung ist vorgesehen, dass mittels der Bewegungseinrichtung eine im wesentlichen vertikale Relativbewegung zwischen der ersten Aufnahme und der zweiten Aufnahme erzeugbar ist.

Das mindestens eine Lagerfach weist mindestens eine Aufnahme für einen beladenen Warenträger und mindestens eine Aufnahme für einen unbeladenen Warenträger auf.

Um die für einen Beladungsvorgang benötigte Zykluszeit so weit wie möglich zu reduzieren, ist vorzugsweise vorgesehen, dass die Relativbewegung zwischen der ersten Aufnahme und der zweiten Aufnahme der Warenträgeraustauschvorrichtung während eines Beladungsvorgangs derart erzeugbar ist, dass eine Übergabe eines beladenen Warenträgers von der ersten Aufnahme der Warenträgeraustauschvorrichtung auf die Aufnahme des Lagerfachs für einen beladenen Warenträger und eine Übernahme eines unbeladenen Warenträgers von der Aufnahme des Lagerfachs für einen unbeladenen Warenträger auf die zweite Aufnahme der Warenträgeraustauschvorrichtung einander zeitlich zumindest teilweise überschneiden.

Die maximale Reduktion der für den Beladungsvorgang erforderlichen Zykluszeit wird erzielt, wenn die Übergabe des beladenen Warenträgers und die Übernahme des unbeladenen Warenträgers dabei im wesentlichen gleichzeitig erfolgen.

Um die für einen Entladungsvorgang benötigte Zykluszeit möglichst weitgehend zu reduzieren, ist vorzugsweise vorgesehen, dass die Relativbewegung zwischen der ersten Aufnahme und der zweiten Aufnahme der Warenträgeraustauschvorrichtung während eines Entladungsvorgangs derart erzeugbar ist, dass eine Übernahme eines beladenen Warenträgers von der Aufnahme des Lagerfachs für einen beladenen Warenträger auf die erste Aufnahme der Warenträgeraustauschvorrichtung und eine Übergabe eines unbeladenen Warenträgers von der zweiten Aufnahme der Warenträgeraustauschvorrichtung auf die Aufnahme des Lagerfachs für einen unbeladenen Warenträger einander zeitlich zumindest teilweise überschneiden.

Die maximale Reduktion der für einen Ehtladungsvorgang benötigten Zykluszeit wird erzielt, wenn die Übernahme eines beladenen Warenträgers und die Übergabe eines unbeladenen Warenträgers bei dem Entladungsvorgang im wesentlichen gleichzeitig erfolgen.

Eine besonders einfache Handhabung der Warenträger ist möglich, wenn die erste Aufnahme und/oder die zweite Aufnahme der Warenträgeraustauschvorrichtung mindestens eine Teleskop-Gabeleinheit umfasst.

Bei einer bevorzugten Ausgestaltung der erfindungsgemäßen Lagervorrichtung ist vorgesehen, dass die Warenträgeraustauschvorrichtung einen Hubwagen umfasst, an welchem die erste Aufnahme und die zweite Aufnahme angeordnet sind und dass die Bewegungseinrichtung die erste Aufnahme und/oder die zweite Aufnahme relativ zu dem Hubwagen bewegt.

Grundsätzlich kann die zweite Aufnahme der Warenträgeraustauschvorrichtung oberhalb oder unterhalb der ersten Warenträgeraustauschvorrichtung angeordnet sein.

Vorzugsweise ist vorgesehen, dass die zweite Aufnahme der Warenträgeraustauschvorrichtung unterhalb der ersten Aufnahme der Warenträgeraustauschvorrichtung angeordnet ist.

Die erfindungsgemäße Lagervorrichtung eignet sich grundsätzlich zur Lagerung beliebiger Gegenstände, welche auf jeweils einem Warenträger angeordnet sind, also beispielsweise für ein Hochregallager, in welchem auf Paletten angeordnete Stückgüter gelagert werden.

Besonders geeignet ist die erfindungsgemäße Lagervorrichtung als Bestandteil eines automatischen Parkhaussystems, wobei dann die in der Lagervorrichtung gelagerten Waren als Kraftfahrzeuge ausgebildet sind.

Weitere Merkmale und Vorteile der Erfindung sind Gegenstand der nachfolgenden Beschreibung und der zeichnerischen Darstellung eines Ausführungsbeispiels.

In den Zeichnungen zeigen:
- Fig. 1: eine schematische Vorderansicht eines Lagerregals eines automatisch gesteuerten Parkhauses mit Lagerfächern zur Aufnahme von auf Paletten angeordneten Kraftfahrzeugen, mit einem längs des Lagerregals verfahrbaren Regalbediengerät;
- Fig. 2: eine schematische Vorderansicht des Regalbediengeräts aus Fig. 1;
- Fig. 3: einen schematischen Schnitt durch das Regalbediengerät und ein zu beladendes Lagerfach in einem Anfangszustand eines Beladungsvorgangs, in welchem eine mit einem Kraftfahrzeug beladene Palette an einer Aufnahme des Regalbediengeräts angeordnet ist und eine unbeladene Palette an einer Aufnahme des Lagerfachs aufgenommen ist;
- Fig. 4: einen schematischen Schnitt durch das Regalbediengerät und das Lagerfach aus Fig. 3 in einem zweiten Zustand des Beladungsvorgangs, nachdem Teleskop-Gabeleinheiten des Regalbediengeräts in das Lagerfach ausgefahren worden sind;
- Fig. 5: einen schematischen Schnitt durch das Regalbediengerät und das Lagerfach aus Fig. 4 in einem dritten Zustand des Beladungsvorgangs, nachdem die mit dem Kraftfahrzeug beladene Palette auf eine Aufnahme des Lagerfachs abgesenkt worden ist und die in dem Lagerfach aufgenommene unbeladene Palette von einer Teleskop-Gabeleinheit des Regalbediengeräts von einer Aufnahme des Lagerfachs abgehoben worden ist; und
- Fig. 6: einen schematischen Schnitt durch das Regalbediengerät und das Lagerfach aus Fig. 5 in einem Endzustand des Beladungsvorgangs, nachdem die Teleskop-Gabeleinheiten des Regalbediengeräts wieder eingefahren worden sind und wobei die unbeladene Palette an einer Aufnahme des Regalbediengeräts aufgenommen ist.

Gleiche oder funktional äquivalente Elemente sind In allen Figuren mit denselben Bezugszeichen bezeichnet.

Eine in den Fig. 1 bis 6 dargestellte, als Ganzes mit 100 bezeichnete Lagervorrichtung bildet einen Bestandteil eines automatisch gesteuerten Parkhauses und dient zum zeitweisen Lagern von Kraftfahrzeugen 102, die auf jeweils einer als Warenträger 104 dienenden Palette 106 angeordnet sind, in jeweils einem von mehreren Lagerfächern 108, die in einem Lagerregal 107 in mehreren Reihen übereinander und in mehreren Spalten nebeneinander angeordnet sind.

Wie am besten aus den Fig. 3 bis 6 zu ersehen ist, umfasst jedes Lagerfach 108 eine untere Aufnahme 110 zur Aufnahme einer unbeladenen Palette 112 und eine über der unteren Aufnahme 110 angeordnete obere Aufnahme 114 zur Aufnahme einer mit einem Kraftfahrzeug 102 beladenen Palette 106

Im unbelegten Zustand des Lagerfachs 108, welcher in Fig. 3 dargestellt ist, ist an der unteren Aufnahme 110 eine unbeladene Palette 112 aufgenommen, während die obere Aufnahme 114 frei bleibt.

Im belegten Zustand des Ladefachs 108, welcher In Fig. 6 dargestellt ist, nimmt die obere Aufnahme 114 eine beladene Palette 106 auf, während die untere Aufnahme 110 frei bleibt.

Die Beladung des Lagerfachs 108 erfolgt durch einen Beladungsvorgang, der mittels eines als Palettenaustauschvorrichtung 116 dienenden Regalbediengeräts 118 durchgeführt wird, das einen Rahmen 120 mit zwei vertikalen Pfeilern 122, einer die beiden Pfeiler 122 an deren unteren Enden miteinander verbindenden unteren Traverse 124 und einer die beiden Pfeiler 122 an deren oberen Enden miteinander verbindenden oberen Traverse 126 umfasst.

Der Rahmen 120 ist mittels zweier Antriebsmotoren 128 und von diesen angetriebener Antriebsräder in der horizontalen Längsrichtung 130 des Lagerregals 107 verfahrbar.

Das Regalbediengerät 118 umfasst ferner einen Hubwagen 132, der seitlich an den beiden Pfeilern 122 geführt und mittels eines Antriebsmotors 134 und eines geeigneten Bewegungsmechanismus, der beispielsweise Seile oder Ketten umfasst, in der Vertikalen 136 längs der Pfeiler 122 in der Höhe verfahrbar ist.

Der Hubwagen 132 weist eine erste Aufnahme 138 zur Aufnahme einer beladenen Palette 106 auf, die ihrerseits zwei obere Teleskop-Gabeleinheiten 140 umfasst, welche aus der in den Fig. 3 und 6 dargestellten eingefahrenen Stellung längs der senkrecht zur Längsrichtung 130 verlaufenden, horizontalen Querrichtung 142 in die in Fig. 4 dargestellte ausgefahrene Stellung ausfahrbar sind.

Die oberen Teleskop-Gabeleinheiten 140 der ersten Aufnahme 138 des Hubwagens 132 können, wie dies in den Fig. 3 und 4 dargestellt ist, eine mit einem Kraftfahrzeug 102 beladene Palette 106 aufnehmen.

Ferner weist der Hubwagen 132 eine zweite Aufnahme 144 auf, die ihrerseits zwei untere Teleskop-Gabeleinheiten 146 umfasst, welche an der Oberseite eines sich in der Längsrichtung 130 erstreckenden Längsträgers 148 angeordnet sind, der die unteren Enden zweier Haltestäbe 150 miteinander verbindet. Jeder der Haltestäbe 150 ist In einer Durchgangsöffnung einer sich in horizontaler Richtung erstreckenden Konsole 152 des Hubwagens 132, welche jeweils eine der oberen Teleskop-Gabeleinheiten 140 trägt, in vertikaler Richtung verschieblich geführt.

Die Verschiebung der die Haltestäbe 150, den Längsträger 148 und die unteren Teleskop-Gabeleinheiten 146 umfassenden zweiten Aufnahme 144 des Hubwagens 132 relativ zu den Konsolen 152 und somit relativ zu der ersten Aufnahme 138 des Hubwagens 132 in vertikaler Richtung erfolgt mittels einer (nicht dargestellten) Bewegungseinrichtung, die an dem Hubwagen 132 angeordnet ist.

Eine solche Bewegungseinrichtung könnte beispielsweise einen Antriebsmotor umfassen, welcher ein Ritzel antreibt, das mit einer an einem der Haltestäbe 150 angeordneten Zahnstange In Eingriff steht.

Alternativ hierzu könnte die Bewegungseinrichtung als ein Exzenterhub ausgebildet sein.

Wie aus den Fig. 5 und 6 zu ersehen ist, kann jeweils eine unbeladene Palette 112 an den unteren Teleskop-Gabeleinheiten 146 aufgenommen werden.

Die unteren Teleskop-Gabeleinheiten 146 sind aus ihrer eingefahrenen Stellung, welche in den Fig. 3 und 6 dargestellt ist, längs der Querrichtung 142 in die in den Fig. 4 und 5 dargestellte ausgefahrene Stellung ausfahrbar.

Mittels des vorstehend beschriebenen Regalbediengeräts 118 wird ein Beladungsvorgang des Lagerfachs 108, das heißt der Austausch einer in dem Lagerfach 108 aufgenommenen unbeladenen Palette 112 gegen eine an dem Hubwagen 132 des Regalbediengeräts 118 aufgenommene beladene Palette 106, wie folgt durchgeführt:

In dem in Fig. 3 dargestellten Ausgangszustand des Beladungsvorgangs ist an der unteren Aufnahme 110 des Lagerfachs 108 eine unbeladene Palette 112 aufgenommen, während die obere Aufnahme 114 des Lagerfachs 108 frei ist.

An der ersten Aufnahme 138 des Hubwagens 132 des Regalbediengeräts 118 ist eine beladene Palette 106 aufgenommen, während die zweite Aufnahme 144 des Hubwagens 132 des Regalbediengeräts 118 frei ist.

Der Hubwagen 132 des Regalbediengeräts 118 befindet sich auf einer solchen Höhe vor dem Lagerfach 108, dass seine erste Aufnahme. 138 sich ungefähr auf der Höhe der oberen Aufnahme 114 des Lagerfachs 108 und seine zweite Aufnahme 144 sich ungefähr auf der Höhe der unteren Aufnahme 110 des Lagerfachs befindet.

Die oberen Teleskop-Gabeleinheiten 140 und die unteren Teleskop-Gabeleinheiten 146 des Hubwagens 132 befinden sich in ihrer eingefahrenen Stellung.

Aus diesem Ausgangszustand wird das Regalbediengerät 118 in den in Fig. 4 dargestellten nächsten Zustand gebracht, indem die oberen Teleskop-Gabeleinheiten 140 und die unteren Teleskop-Gabeleinheiten 146 gleichzeitig (mittels einer (nicht dargestellten) Teleskop-Gabel-Bewegungseinrichtung) längs der Querrichtung 142 ausgefahren werden.

Durch dieses Ausfahren der Teleskop-Gabeleinheiten 140 und 146 werden die an der ersten Aufnahme 138 des Hubwagens 132 angeordnete beladene Palette 106 und das freie Ende der unteren Teleskop-Gabeleinheiten 146 in das Lagerfach 108 hinein bewegt, und zwar so, dass sich das freie Ende der oberen Teleskop-Gabeleinheiten 140 mit der beladenen Palette 106 in einer Überhubposition knapp oberhalb der oberen Aufnahme 114 des Lagerfachs 108 befindet und das freie Ende der unteren Teleskop-Gabeleinheiten 146 sich in einer Unterhubposition knapp unterhalb der an der unteren Aufnahme 110 des Lagerfachs 108 aufgenommenen unbeladenen Palette 112 befindet.

Aus diesem in Fig. 4 dargestellten Zustand wird das Regalbediengerät 118 in den in Fig. 5 dargestellten nächsten Zustand überführt, indem der Hubwagen 132 längs der Vertikalen 136 mittels des Antriebsmotors 134 nach unten bewegt wird und gleichzeitig die zweite Aufnahme 144 des Hubwagens 132 längs der Vertikalen 136 relativ zu der ersten Aufnahme 138 des Hubwagens 132 nach oben bewegt wird.

Durch das Absenken des Hubwagens 132 und der mit dem Hubwagen 132 verbundenen oberen Teleskop-Gabeleinheiten 140 wird die beladene Palette 106 von den oberen Teleskop-Gabeleinheiten 140 an die obere Aufnahme 114 des Lagerfachs 108 abgegeben, so dass die beladene Palette 106 anschließend an der oberen Aufnahme 114 des Lagerfachs 108 aufgenommen ist.

Gleichzeitig wird durch das Anheben der zweiten Aufnahme 144 und somit der unteren Teleskop-Gabeleinheiten 146 relativ zu dem Hubwagen 132 und relativ zu dem Lagerfach 108 die unbeladene Palette 112 durch die unteren Teleskop-Gabeleinheiten 146 von der unteren Aufnahme 110 des Lagerfachs 108 abgehoben, so dass die unbeladene Palette 112 nunmehr an der zweiten Aufnahme 144 des Hubwagens 132 aufgenommen ist.

Aus diesem in Fig. 5 dargestellten Zustand wird das Regalbediengerät 118 in den in Fig. 6 dargestellten Endzustand des Beladungsvorgangs überführt, Indem die oberen Teleskop-Gabeleinheiten 140 und die unteren Teleskop-Gabeleinheiten 146 gleichzeitig längs der Querrichtung 142 von ihrer ausgefahrenen Stellung in die in Fig. 6 dargestellte eingefahrene Stellung zurückgefahren werden.

In diesem Endzustand des Beladungsvorgangs ist die obere Aufnahme 114 des Lagerfachs 108 mit der mit dem Kraftfahrzeug 102 beladenen Palette 106 belegt, während die untere Aufnahme 110 des Lagerfachs 108 frei ist.

Die zweite Aufnahme 144 des Hubwagens 132 des Regalbediengeräts 118 ist in diesem Endzustand mit der unbeladenen Palette 112 belegt, während die erste Aufnahme 138 des Hubwagens 132 des Regalbediengeräts 118 leer ist.

Das Regalbediengerät 118 mit dem Hubwagen 132, an dem die unbeladene Palette 112 aufgenommen ist, kann nunmehr durch Verfahren in der Vertikalen 136 und/oder in der Längsrichtung 130 des Lagerregals 107 vor ein anderes Lagerfach 108 bewegt werden, an weichem ein Entladungsvorgang durchgeführt werden soll.

Im Zuge eines solchen Entladungsvorgangs eines Lagerfachs 108 wird die unbeladene Palette 112 von der zweiten Aufnahme 144 des Hubwagens 132 des Regalbediengeräts 118 an die untere Aufnahme 110 des betreffenden Lagerfachs 108 abgegeben, während eine mit einem Kraftfahrzeug 102 beladene Palette 106 von der oberen Aufnahme 114 des betreffenden Lagerfachs 108 auf die erste Aufnahme 138 des Hubwagens 132 des Regalbediengeräts 118 übernommen wird.

Dabei erfolgen die Abgabe der unbeladenen Palette 112 und die Übernahme der beladenen Palette 106 durch eine Relativbewegung zwischen der zweiten Aufnahme 144 und der ersten Aufnahme 138 des Hubwagens 132 des Regalbediengeräts 118 gleichzeitig, wie bei dem vorstehend beschriebenen Beladungsvorgang.

Der Entladungsvorgang entspricht einer genauen zeitlichen Umkehr des vorstehend beschriebenen Beladungsvorgangs, so dass auf eine detaillierte Beschreibung des Entladungsvorgangs verzichtet werden kann.

## Patentansprüche

1. Lagervorrichtung zum Lagern von Waren (102), die auf jeweils einem Warenträger (104) angeordnet sind, umfassend
mindestens ein Lagerfach (108), das in einem belegten Zustand einen mit einer Ware (102) beladenen Warenträger (106) und in einem unbelegten Zustand einen unbeladenen Warenträger (112) aufnimmt, und
mindestens eine Warenträgeraustauschvorrichtung (116), welche in einem Beladungsvorgang einen unbeladenen Warenträger (112) aus dem Lagerfach (108) ausbringt und einen beladenen Warenträger (106) In das Lagerfach (108) einbringt und/oder in einem Entladungsvorgang einen unbeladenen Warenträger (112) in das Lagerfach (108) einbringt und einen beladenen Warenträger (106) aus dem Lagerfach (108) ausbringt,
wobei die Warenträgeraustauschvorrichtung (116) mindestens eine erste Aufnahme (138) für einen beladenen Warenträger (106) und mindestens ein zweite Aufnahme (144) für einen unbeladenen Warenträger (112) aufweist,
**dadurch gekennzeichnet,**
**dass** die Warenträgeraustauschvorrichtung (116) eine Bewegungseinrichtung zum Erzeugen einer Relativbewegung der Aufnahmen (138, 144) zwischen der ersten Aufnahme (138) und der zweiten Aufnahme (144) umfasst.

2. Lagervorrichtung nach Anspruch 1, **dadurch gekennzeichnet, dass** mittels der Bewegungseinrichtung eine im wesentlichen vertikale Relativbewegung zwischen der ersten Aufnahme (138) und der zweiten Aufnahme (144) erzeugbar ist.

3. Lagervorrichtung nach einem der Ansprüche 1 oder 2, **dadurch gekennzeichnet, dass** das mindestens eine Lagerfach (108) mindestens eine Aufnahme (114) für einen beladenen Warenträger (106) und mindestens eine Aufnahme (110) für einen unbeladenen Warenträger (112) aufweist.

4. Lagervorrichtung nach Anspruch 3, **dadurch gekennzeichnet, dass** die Relativbewegung zwischen der ersten Aufnahme (138) und der zweiten Aufnahme (144) der Warenträgeraustauschvorrichtung (116) während eines Beladungsvorgangs derart erzeugbar ist, dass eine Übergabe eines beladenen Warenträgers (106) von der ersten Aufnahme (138) der Warenträgeraustauschvorrichtung (116) auf die Aufnahme (114) des Lagerfachs (108) für einen beladenen Warenträger (106) und eine Übernahme eines unbeladenen Warenträgers (112) von der Aufnahme (110) des Lagerfachs (108) für einen unbeladenen Warenträger (112) auf die zweite Aufnahme (144) der Warenträgeraustauschvorrichtung (116) einander zeitlich zumindest teilweise überschneiden.

5. Lagervorrichtung nach Anspruch 4, **dadurch gekennzeichnet, dass** die Übergabe des beladenen Warenträgers (106) und die Übernahme des unbeladenen Warenträgers (112) bei dem Beladungsvorgang im wesentlichen gleichzeitig erfolgen.

6. Lagervorrichtung nach einem der Ansprüche 3 bis 5, **dadurch gekennzeichnet, dass** die Relativbewegung zwischen der ersten Aufnahme (138) und der zweiten Aufnahme (144) der Warenträgeraustauschvorrichtung (118) während eines Entladungsvorgangs derart erzeugbar ist, dass eine Übernahme eines beladenen Warenträgers (106) von der Aufnahme (114) des Lagerfachs (108) für einen beladenen Warenträger (106) auf die erste Aufnahme (138) der Warenträgeraustauschvorrichtung (116) und eine Übergabe eines unbeladenen Warenträgers (112) von der zweiten Aufnahme (144) der Warenträgeraustauschvorrichtung (116) auf die Aufnahme (110) des Lagerfachs (108) für einen unbeladenen Warenträger (112) einander zeitlich zumindest teilweise überschneiden.

7. Lagervorrichtung nach Anspruch 6, **dadurch gekennzeichnet, dass** die Übernahme eines beladenen Warenträgers (106) und die Übergabe eines unbeladenen Warenträgers (112) bei dem Entladungsvorgang im wesentlichen gleichzeitig erfolgen.

8. Lagervorrichtung nach einem der Ansprüche 1 bis 7, **dadurch gekennzeichnet, dass** die erste Aufnahme (138) und/oder die zweite Aufnahme (144) der Warenträgeraustauschvorrichtung (116) mindestens eine Teleskop-Gabeleinheit (140, 146) umfasst.

9. Lagervorrichtung nach einem der Ansprüche 1 bis 8, **dadurch gekennzeichnet, dass** die Warenträgeraustauschvorrichtung (116) einen Hubwagen (132) umfasst, an welchem die erste Aufnahme (138) und die zweite Aufnahme (144) angeordnet sind, und dass die Bewegungseinrichtung die erste Aufnahme (138) und/oder die zweite Aufnahme (144) relativ zu dem Hubwagen (132) bewegt.

10. Lagervorrichtung nach einem der Ansprüche 1 bis 9, **dadurch gekennzeichnet, dass** die zweite Aufnahme (144) der Warenträgeraustauschvorrichtung (116) unterhalb der ersten Aufnahme (138) der Warenträgeraustauschvorrichtung (116) angeordnet ist.

11. Lagervorrichtung nach einem der Ansprüche 1 bis 10, **dadurch gekennzeichnet, dass** die in der Lagervorrichtung gelagerten Waren als Kraftfahrzeuge ausgebildet sind.

## Claims

1. Storage device for the storage of goods (102), which are respectively arranged on a goods carrier (104), comprising
at least one storage compartment (108), which in an occupied state receives a goods carrier (106) laden with a goods article (102) and in an unoccupied state receives an unladen goods carrier (112), and
at least one goods carrier exchange device (116), which in a loading operation moves an unladen goods carrier (112) out of the storage compartment (108) and moves a laden goods carrier (106) into the storage compartment (108) and/or in an unloading operation moves an unladen goods carrier (112) into the storage compartment (108) and moves a laden goods carrier (106) out of the storage compartment (108),
wherein the goods carrier exchange device (116) has at least one first receiving means (138) for a laden goods carrier (106) and at least one second receiving means (144) for an unladen goods carrier (112),
**characterised in that**
the goods carrier exchange device (116) comprises a movement device for producing a relative movement of the receiving means (138, 144) between the first receiving means (138) and the second receiving means (144).

2. Storage device according to claim 1, **characterised in that** a substantially vertical relative movement between the first receiving means (138) and the second receiving means (144) can be produced by means of the movement device.

3. Storage device according to one of claims 1 or 2, **characterised in that** the at least one storage compartment (108) has at least one receiving means (114) for a laden goods carrier (106) and at least one receiving means (110) for an unladen goods carrier (112).

4. Storage device according to claim 3, **characterised in that** the relative movement between the first receiving means (138) and the second receiving means (144) of the goods carrier exchange device (116) can be produced during a loading operation in such a manner that a delivery of a laden goods carrier (106) from the first receiving means (138) of the goods carrier exchange device (116) onto the receiving means (114) of the storage compartment (108) for a laden goods carrier (106) and a takeover of an unladen goods carrier (112) from the receiving means (110) of the storage compartment (108) for an unladen goods carrier (112) onto the second receiving means (144) of the goods carrier exchange device (116) at least partially overlap one another in time.

5. Storage device according to claim 4, **characterised in that** the delivery of the laden goods carrier (106) and the takeover of the unladen goods carrier (112) occur substantially simultaneously in the loading operation.

6. Storage device according to one of claims 3 to 5, **characterised in that** the relative movement between the first receiving means (138) and the second receiving means (144) of the goods carrier exchange device (118) can be produced during an unloading operation in such a manner that a takeover of a laden goods carrier (106) from the receiving means (114) of the storage compartment (108) for a laden goods carrier (106) onto the first receiving means (138) of the goods carrier exchange device (116) and a delivery of an unladen goods carrier (112) from the second receiving means (144) of the goods carrier exchange device (116) onto the receiving means (110) of the storage compartment (108) for an unladen goods carrier (112) at least partially overlap one another in time.

7. Storage device according to claim 6, **characterised in that** the takeover of a laden goods carrier (106) and the delivery of an unladen goods carrier (112) occur substantially simultaneously in the unloading operation.

8. Storage unit according to one of claims 1 to 7, **characterised in that** the first receiving means (138) and/or the second receiving means (144) of the goods carrier exchange device (116) comprises at least one telescopic fork unit (140, 146).

9. Storage device according to one of claims 1 to 8, **characterised in that** the goods carrier exchange device (116) comprises a lifting truck (132), on which the first receiving means (138) and the second receiving means (144) are arranged, and that the movement device moves the first receiving means (138) and/or the second receiving means (144) relative to the lifting truck (132).

10. Storage device according to one of claims 1 to 9, **characterised in that** the second receiving means (144) of the goods carrier exchange device (116) is arranged below the first receiving means (138) of the goods carrier exchange device (116).

11. Storage device according to one of claims 1 to 10, **characterised in that** the goods stored in the storage device are in the form of motor vehicles.

## Revendications

1. Dispositif de stockage pour stocker des marchandises (102), qui sont disposées sur respectivement un support de marchandises (104), comprenant
au moins un compartiment de stockage (108) qui, à l'état occupé, reçoit un support de marchandises (106) chargé de marchandises (102) et, à l'état inoccupé, un support de marchandises (112) non chargé, et au moins un dispositif d'échange de support de marchandises (116), lequel dans une opération de chargement retire un support de marchandises non chargé (112) hors du compartiment de stockage (108) et insère un support de marchandises chargé (106) dans le compartiment de stockage (108) et/ou dans une opération de déchargement insère un support de marchandises non chargé (112) dans le compartiment de stockage (108) et retire un support de marchandises chargé (106) hors du compartiment de stockage (108),
le dispositif d'échange de support de marchandises (116) comportant au moins un premier logement (138) destiné à un support de marchandises chargé (106) et au moins un second logement (144) destiné à un support de marchandises non chargé (112),
**caractérisé en ce que**
le dispositif d'échange de support de marchandises (116) comprend un mécanisme de mouvement pour générer un mouvement relatif des logements (138, 144) entre le premier logement (138) et le second logement (144).

2. Dispositif de stockage selon la revendication 1, **caractérisé en ce qu'**au moyen du mécanisme de mouvement un mouvement relatif sensiblement vertical peut être généré entre le premier logement (138) et le second logement (144).

3. Dispositif de stockage selon l'une quelconque des revendications 1 ou 2, **caractérisé en ce que** au moins un compartiment de stockage (108) comprend au moins un logement (114) destiné à un support de marchandises chargé (106) et au moins un logement (110) destiné à un support de marchandises non chargé (112).

4. Dispositif de stockage selon la revendication 3, **caractérisé en ce que** le mouvement relatif entre le premier logement (138) et le second logement (144) du dispositif d'échange de support de marchandises (116) pendant une opération de chargement peut être généré de telle manière qu'une remise d'un support de marchandises chargé (106) depuis le premier logement (138) du dispositif d'échange de support de marchandises (116) au logement (114) du compartiment de stockage (108) destiné à un support de marchandises chargé (106) et une prise en charge d'un support de marchandises non chargé (112) depuis le logement (110) du compartiment de stockage (108) destiné à un support de marchandises non chargé (112) au second logement (144) du dispositif d'échange de support de marchandises (116) coïncident au moins partiellement dans le temps.

5. Dispositif de stockage selon la revendication 4, **caractérisé en ce que** la remise du support de marchandises chargé (106) et la prise en charge du support de marchandises non chargé (112) lors de l'opération de chargement ont lieu sensiblement en même temps.

6. Dispositif de stockage selon l'une quelconque des revendications 3 à 5, **caractérisé en ce que** le mouvement relatif entre le premier logement (138) et le second logement (144) du dispositif d'échange de support de marchandises (118) pendant une opération de déchargement peut être généré de telle manière qu'une prise en charge d'un support de marchandises chargé (106) depuis le logement (114) du compartiment de stockage (108) destiné à un support de marchandises chargé (106) au premier logement (138) du dispositif d'échange de support de marchandises (116) et une remise d'un support de marchandises non chargé (112) depuis le second logement (144) du dispositif d'échange de support de marchandises (116) au logement (110) du compartiment de stockage (108) destiné à un support de marchandises non chargé (112) coïncident au moins partiellement dans le temps.

7. Dispositif de stockage selon la revendication 6, **caractérisé en ce que** la prise en charge d'un support de marchandises chargé (106) et la remise d'un support de marchandises non chargé (112) lors de l'opération de déchargement ont lieu sensiblement en même temps.

8. Dispositif de stockage selon l'une quelconque des revendications 1 à 7, **caractérisé en ce que** le premier logement (138) et/ou le second logement (144) du dispositif d'échange de support de marchandises (116) comprend au moins une unité à fourche télescopique (140, 146).

9. Dispositif de stockage selon l'une quelconque des revendications 1 à 8, **caractérisé en ce que** le dispositif d'échange de support de marchandises (116) comprend un chariot élévateur (132), sur lequel sont disposés le premier logement (138) et le second logement (144), et **en ce que** le mécanisme de mouvement déplace le premier logement (138) et/ou le second logement (144) par rapport au chariot élévateur (132).

10. Dispositif de stockage selon l'une quelconque des revendications 1 à 9, **caractérisé en ce que** le second logement (144) du dispositif d'échange de support de marchandises (116) est agencé au-dessous du premier logement (138) du dispositif d'échange de support de marchandises (116).

11. Dispositif de stockage selon l'une quelconque des revendications 1 à 10, **caractérisé en ce que** les marchandises stockées dans le dispositif de stockage sont réalisées comme des véhicules automobiles.
